# EUROPÄISCHE PATENTSCHRIFT

(11) **EP 1 119 446 B1**
(45) Veröffentlichungstag und Bekanntmachung des Hinweises auf die Patenterteilung: **18.09.2002**
(21) Anmeldenummer: 99950658.7
(22) Anmeldetag: 07.10.1999
(51) Int. Cl.: B27N 3/14

(54) **WALZE ZUM STREUEN UND ABBREMSEN RIESELFÄHIGER MATERIALIEN**
ROLL FOR SPREADING AND SLOWING DOWN POURABLE MATERIALS
TAMBOUR DESTINE A REPARTIR ET A FREINER DES MATIERES COULANTES

(30) Priorität: 07.10.1998 DE 19846107
(43) Veröffentlichungstag der Anmeldung: 01.08.2001
(73) Patentinhaber: Dieffenbacher Schenck Panel GmbH, 64319 Pfungstadt (DE)
(72) Erfinder: SCRIBA, Jörg, D-63683 Ortenberg (DE); HENSCHEL, Walter, D-64853 Otzberg (DE)
(74) Vertreter: Behrens, Helmut, Dipl.-Ing.
(86) Internationale Anmeldenummer: EP9907516
(87) Internationale Veröffentlichungsnummer: WO00020180

(56) Entgegenhaltungen:
- EP-A- 0 800 901
- US-A- 4 359 151
- US-A- 5 662 227

## Beschreibung

Die Erfindung betrifft eine Walze zum Streuen und Abbremsen rieselfähiger Materialien gemäß dem Oberbegriff des Patentanspruchs 1.

Bei der Herstellung von Werkstoffplatten aus streufähigen oder rieselfähigen Materialien wie beispielsweise bei der Herstellung von Spanplatten wird ein Gemisch aus Holzspänen oder faserigen Stoffen und Bindemitteln zu einem Vlies auf eine Unterlage gestreut. Dazu ist die Unterlage meist ein kontinuierlich bewegtes Förderband, das das Spänevlies einer Presse zuführt. Ein Problem bei der Herstellung derartiger Werkstoffplatten besteht darin, eine gleichmäßige Streuung und Mischung der mit Bindemitteln versehenen Späne zu erreichen, um eine ebene gleichmäßige Schicht auf das Transportband zu streuen. Dazu ist aus der EP 0 800 901 A1 eine sogenannte Speichenwalze als Streuwalze bekannt, die in einer Streukammer angeordnet ist. Diese Speichenwalze zeichnet sich dadurch aus, daß sie aus mindestens zwei Endscheiben besteht, zwischen denen über die gesamte Streubreite Speichen gespannt sind. Durch die rotierende Streuwalze werden die mit Bindemitteln versehenen Holzpartikel sehr gleichmäßig vermischt, so daß damit ein gleichmäßiges Spänevlies streubar ist.

Da in letzter Zeit vielfach recycelte Materialien zu Spänen verarbeitet werden, die häufig längere Faseranteile und Fremdstoffe wie Haare und Kunststoffasern enthalten, wickeln sich vermehrt diese Fasern Und Fremdstoffe um die dünnen Stäbe oder Speichen und setzen die Streuwalze immer mehr zu. Dadurch ist es in gewissen Zeitabständen notwendig, die Speichen der Streuwalzen von den umwickelten Fasern zu säubern. Dies ist sehr aufwendig und kostenintensiv, da in dieser Zeit die Plattenproduktion unterbrochen werden muß.

Der Erfindung liegt deshalb die Aufgabe zugrunde, eine Streuwalze der eingangs beschriebenen Art so zu verbessern, daß sich möglichst keine Verschmutzungen an den Speichen oder Stäben festsetzen. Diese Aufgabe wird durch die in Patentanspruch 1 angegebene Erfindung gelöst. Weiterbildungen und vorteilhafte Ausführungsbeispiele sind in den Unteransprüchen angegeben.

Die Erfindung hat den Vorteil, daß durch die erfinderische lose Umhüllung der Speichen die Streuwalze im Grunde konstruktiv nicht verändert werden muß, um derartige Verunreinigungen der Speichen zu verhindern. Deshalb sind in vorteilhafter Weise auch bestehende Speichenwalzen mit einem derartigen Umwikkelschutz nachrüstbar.

Da sich bei umwickelten Speichen oder Stäben die Späne anders verwirbeln als bei sauberen Stäben bzw. Speichen ändert sich mit zunehmender Verschmutzung auch die Qualität der Streuung. Auf vorteilhafte Weise gewährleistet deshalb die Umhüllung der Speichen eine konstante Streuqualität und damit eine gleichmäßige Qualität der Spanplatten.

Weiterhin wird durch die Erfindung auf vorteilhafte Weise die Betriebssicherheit und Lebensdauer der Walze erhöht, da durch eine zugesetzte Streuwalze das Gewicht der Speichen und der Walze erhöht wird, wodurch es leicht zu Speichenbrüchen und Lagerschäden kommt.

Die Erfindung wird anhand eines Ausführungsbeispiels, das in der Zeichnung dargestellt ist, näher erläutert. Es zeigen:
- Fig. 1:: eine Streuwalze als Speichenwalze,
- Fig. 2:: eine Speiche mit rohrförmiger Umhüllung und
- Fig. 3:: verschiedene Querschnitte alternativer Umhüllungen.

Die Fig. 1 der Zeichnung zeigt eine Streuwalze in Form einer Speichenwalze nach dem Stand der Technik. Die Streuwalze besteht aus einer zentralen durchgehenden Welle 5, an deren Enden zwei Endscheiben 4, 7 angebracht sind. Die Endbereiche der zentralen Welle sind als Lagerstellen 2, 8 ausgebildet, die zur Lagerung und zum Antrieb der Streuwalze in einer nicht dargestellten Streukammer vorgesehen sind.

Die Endscheiben 4, 7 sind als Lochscheiben ausgebildet und fest auf der Welle 5 befestigt. Die Lochreihen 1, 3 gehen vom Zentrum strahlenförmig zum äußeren Umfang und bilden eine halbkreisförmig gekrümmte Linie. In die Löcher der Endscheiben 4, 7 sind dünne Speichen 6 eingezogen, die radial einen vorgegebenen Abstand voneinander einhalten, durch das die mit Bindemitteln versehenen Späne oder Faserteile hindurchfallen können. In Fig. 1 der Zeichnung sind wegen der Übersichtlichkeit lediglich zwei Lochreihen mit Speichen dargestellt. Bei einer realen Speichenwalze sind häufig fünf Lochreihen mit jeweils sieben Speichen vorgesehen, die um die Welle 5 angeordnet sind. Dabei dient die Welle 5 insbesondere als Antriebsachse und Abstandshalter der Endscheiben 4,7.

Im Betriebszustand rotiert die Streuwalze und Bremswalze mit vorgegebener Drehzahl und vermischt die darauf geleiteten beleimten Späne oder Fasern, um diese in einer gleichmäßigen Querverteilung auf eine nicht dargestellten Unterlage zu streuen. Dabei werden die beleimten Holzspäne mittels Schwerkraft durch die Speichenwalze nach unten sinken. Durch die Rotation treffen die beleimten Holzspäne gegen die umlaufenden Speichen 6 und werden dadurch in alle möglichen Richtungen zusätzlich beschleunigt, so daß eine gute Auflösung von noch vorhandenen Anhäufungen und Späneklumpen erreicht wird und zugleich noch eine gute Durchmischung der unterschiedlichen Spangrößen entsteht.

Allerdings befinden sich in dem beleimten Streugut auch längere Faseranteile und faserige Fremdstoffe, wie insbesondere gekräuselte Haare, Kunststoffe oder Pflanzenreste, die sich häufig um die Speichen 6 wickeln und die Walze mit der Zeit zusetzen. Ein derartiges Umwickeln der Speichenstäbe 6 erfolgt verstärkt bei verhältnismäßig dünnen Speichen. Diese werden vorzugsweise eingesetzt, um eine leichte Walzenbauart zu erreichen, die auch nur geringe Antriebsleistungen erfordern und eine hohe Durchgangsleistung des Streuguts bei besten Streueigenschaften besitzen.

Es hat sich zwar gezeigt, daß bei Streuwalzen, die mit dickeren Querstäben oder Rohren anstatt von Speichen ausgestattet waren, sich die Menge der Wickelrückstände verringerte, aber nicht gänzlich zu verhindern war. Diese Wirkung verringert sich noch, soweit in dem Streugut noch Faseranteile vorhanden waren, deren Länge größer als der Umfang der Querstäbe oder der Rohre war. Die Speichen 6 oder Stäbe wurden deshalb erfindungsgemäß mit einer Umhüllung 9 nach Fig. 2 der Zeichnung versehen. Diese Umhüllung 9 besteht vorzugsweise aus einem rohrförmigen Körper, dessen Innendurchmesser größer ist als der Außendurchmesser der dünnen Speichen 6. Anstatt der Speichen kann die Streuwalze oder Bremswalze auch mit dünnen Stäben, Rohren oder Seilen versehen sein. Die Länge der Umhüllung 9 ist dabei geringfügig kürzer als die der Speichen 6, Stäbe, Rohre oder Seile, so daß die Umhüllung 9 nur lose auf den Speichen 6, Stäben, Rohren oder Seilen aufliegt. Die Umhüllung 9 kann in Längsrichtung einteilig oder auch mehrteilig ausgebildet sein.

Überraschenderweise hat sich gezeigt, daß auch längere Faseranteile sich nicht um die Umhüllung 9 wickeln, auch wenn diese erheblich länger sind als der Umfang der Umhüllung. Dies ist darauf zurückzuführen, daß sich die Umhüllung 9 durch die rotierende Walze nicht gezwungenermaßen um die eigene Achse drehen muß und somit kein nennenswertes Drehmoment entwickelt, das die längeren Fasern fest um die Speiche 6, die Stäbe, die Rohre oder die Seile wickeln könnte. Besonders vorteilhaft haben sich dabei Umhüllungen erwiesen, deren Innendurchmesser etwa doppelt so groß ist wie der Speichendurchmesser, so daß der Schwerpunkt der Umhüllung nennenswert unterhalb der Speichenachse liegt. Dadurch wird erreicht, daß sich während der Rotation der Streuwalze die Umhüllung nicht gezwungenermaßen um die eigene Achse dreht. Ein Umwickeln der längeren Faserteile ist dadurch nahezu ausgeschlossen. Vielmehr entsteht hierdurch sogar häufig eine Taumelbewegung der Umhüllung, die vorzugsweise gekräuselte anhaftende Faserteile löst und somit eine zusätzlich gewisse Selbstreinigungwirkung entfaltet.

In Fig. 3 der Zeichnung sind einige Querschnittsformen alternativer Umhüllungen dargestellt, die vorzugsweise einsetzbar sind. Dabei ist linksseitig der Querschnitt einer Umhüllung nach Fig. 2 der Zeichnung dargestellt, die als Rundrohr 2 ausgebildet ist. Es sind auch Umhüllungen einsetzbar, deren Querschnitt 10 rechteckig oder quadratisch ausgebildet ist. Hierdurch wird eine Umwicklung besonders dadurch verhindert, daß die Ecken ein Umschlingen der langen Fasern erschweren und eine Drehung durch die Verschiebung des Schwerpunktes wirkungsvoll verhindern.

Es ist auch ein ovaler Querschnitt 11 der Umhüllung vorgesehen, der in vorteilhafter Weise den Durchtrittsquerschnitt durch die Streuwalze nicht nennenswert verringert, so daß eine hohe Durchgangsleistung der Walze bei stabiler Rotationslage der Umhüllung erreicht wird.

Es sind auch Ausführungsformen einer Umhüllung 12, 13 zur Nachrüstung vorhandener Streuwalzen vorgesehen, die einen Längsschlitz enthalten. Derartige Schlitze müssen aber kleiner als die Durchmesser der Speichen, Stäbe, Rohre oder Drähte sein, um bei der Rotation der Streuwalze sich nicht von dieser zu lösen. Dabei sind diese Umhüllungen 12, 13 elastisch ausgebildet, so daß sie auf die Speichen, Stäbe, Rohre oder Seile aufschnappbar sind. Dabei ist es besonders vorteilhaft, die Schlitzlängskanten so auszubilden, daß diese nach innen zeigend gerichtet sind. Hierdurch wird auf besonders vorteilhafte Weise erreicht, daß ein selbsttätiges Loslösen der Umhüllung 13 von der Speiche 6 nahezu ausgeschlossen ist.

Die Umhüllungen 9, 10, 11, 12, 13 werden vorzugsweise aus dünnwandigem leichten Kunststoff gefertigt, so daß das Gewicht der Streuwalze nicht nennenswert erhöht wird. Besonders bewährt haben sich Umhüllungen aus Polypropylen, Polyethylen oder Teflon, die bereits von ihren Materialeigenschaften her schwerhaftende Wirkungsweisen aufweisen. Es sind aber auch Umhüllungen aus Metall oder Metall-Kunststoff-Verbindungen geeignet.

## Patentansprüche

1. Walze zum Streuen und Abbremsen rieselfähiger Materialien mit zwei Endscheiben, zwischen denen eine Vielzahl dünner Speichen, Stäbe, Rohre oder Seile angeordnet sind, **dadurch gekennzeichnet, daß** die dünnen Speichen (6), Stäbe, Rohre oder Seile mit einer losen Umhüllung (9, 10, 11, 12, 13) umgeben sind.

2. Walze nach Anspruch 1, **dadurch gekennzeichnet, daß** die Umhüllung (9, 10, 11, 12, 13) rohrförmig ausgebildet ist, wobei der Innendurchmesser größer ist als der Außendurchmesser der Speichen (6), Stäbe, Rohre oder Seile.

3. Walze nach Anspruch 1 oder 2, **dadurch gekennzeichnet, daß** der Querschnitt der Umhüllung (9, 10, 11, 12, 13) rund, quadratisch, rechteckig, mehreckig, oval oder in davon abgewandelten Formen ausgebildet ist.

4. Walze nach einem der vorhergehenden Ansprüche, **dadurch gekennzeichnet, daß** die Umhüllung (9, 10, 11, 12, 13) einen Längsschlitz aufweist, der so ausgebildet ist, daß die Umhüllung (12, 13) auf die Speichen (6), Stäbe, Rohre oder Seile aufschnappbar ist.

5. Walze nach einem der vorhergehenden Ansprüche, **dadurch gekennzeichnet, daß** die Umhüllung (9, 10, 11, 12, 13) in Längsrichtung einteilig oder mehrteilig ausgebildet ist.

6. Walze nach einem der vorhergehenden Ansprüche, **dadurch gekennzeichnet**, däß die Umhüllung (9, 10, 11, 12, 13) aus Metall, Kunststoff oder einer Metall-Kunststoff-Verbindung besteht.

## Claims

1. Roller for spreading and slowing down pourable materials, comprising two end disks, between which a plurality of thin spokes, rods, tubes or lines are disposed, **characterized in that** the thin spokes (6), rods, tubes or lines are surrounded by a loose covering (9, 10, 11, 12, 13).

2. Roller according to claim 1, **characterized in that** the covering (9, 10, 11, 12, 13) is of a tubular design, wherein the inside diameter is greater than the outside diameter of the spokes (6), rods, tubes or lines.

3. Roller according to claim 1 or 2, **characterized in that** the cross section of the covering (9, 10, 11, 12, 13) is round, square, rectangular, polygonal, oval or modified shapes thereof.

4. Roller according to one of the preceding claims, **characterized in that** the covering (9, 10, 11, 12, 13) has a longitudinal slot, which is designed in such a way that the covering (12, 13) may be snapped onto the spokes (6), rods, tubes or lines.

5. Roller according to one of the preceding claims, **characterized in that** the covering (9, 10, 11, 12, 13) in longitudinal direction is of a one- or multi-part construction.

6. Roller according to one of the preceding claims, **characterized in that** the covering (9, 10, 11, 12, 13) is made of metal, plastics material or a combination of metal and plastics material.

## Revendications

1. Rouleau pour disperser et freiner des matières coulantes, comportant deux flasques terminaux entre lesquels sont disposés un grand nombre de fins rayons, barres, tubes ou câbles, **caractérisé en ce que** les fins rayons (6), barres, tubes ou câbles sont entourés par une enveloppe (9, 10, 11, 12, 13) libre.

2. Rouleau selon la revendication 1, **caractérisé en ce que** l'enveloppe (9, 10, 11, 12, 13) est de forme tubulaire, le diamètre intérieur étant plus grand que le diamètre extérieur des rayons (6), barres, tubes ou câbles.

3. Rouleau selon la revendication 1 ou 2, **caractérisé en ce que** la section transversale de l'enveloppe (9, 10, 11, 12, 13) est circulaire, carrée, rectangulaire, polygonale, ovale ou de forme différente.

4. Rouleau selon l'une des revendications précédentes, **caractérisé en ce que** l'enveloppe (9, 10, 11, 12, 13) présente une fente longitudinale qui est telle que l'enveloppe (12, 13) peut se clipser sur les rayons (6), barres, tubes ou câbles.

5. Rouleau selon l'une des revendications précédentes, **caractérisé en ce que** l'enveloppe (9, 10, 11, 12, 13) est en une ou plusieurs parties dans la direction longitudinale.

6. Rouleau selon l'une des revendications précédentes, **caractérisé en ce que** l'enveloppe (9, 10, 11, 12, 13) est en métal, en matière plastique ou en un matériau composite de métal et de matière plastique.
